# EUROPÄISCHE PATENTSCHRIFT

(11) **EP 2 250 941 B1**
(45) Veröffentlichungstag und Bekanntmachung des Hinweises auf die Patenterteilung: **03.04.2013**
(21) Anmeldenummer: 10450081.4
(22) Anmeldetag: 12.05.2010
(51) Int. Cl.: A47C 1/035, A47C 1/124, A47C 1/024, A47C 1/029

(54) **Mehrsitziger Fernsehsessel**
Multiple seat television armchair
Fauteuil de télévision doté de plusieurs sièges

(30) Priorität: 12.05.2009 AT 3072009
(43) Veröffentlichungstag der Anmeldung: 17.11.2010
(73) Patentinhaber: Hodry Metallwarenfabrik R. Hoppe Ges.m.b.H. & Co. KG, 3430 Tulln (AT)
(72) Erfinder: Moldovan, Adrian, 1230 Wien (AT)
(74) Vertreter: Rippel, Andreas

(56) Entgegenhaltungen:
- EP-A1- 1 674 002
- DE-U1- 20 219 614
- DE-U1-202007 014 362
- FR-A1- 2 730 146
- GB-A- 766 617
- US-A1- 2003 201 661

## Beschreibung

Die Erfindung bezieht sich auf einen mehrsitzigen Fernsehsessel mit der Anzahl der Sitze entsprechenden unabhängig voneinander betätigbaren Sitzpolstern, Rückenlehnen und Beinstützen.

Bekannte mehrsitzige Fernsehsessel mit zwei, drei, eventuell auch mehr Sitzen nebeneinander, sind auf einem sehr aufwendigen Chassis aufgebaut. Auch muss der zukünftige Benützer bereits frühzeitig entscheiden, welches Modell geliefert werden soll.

Die Erfindung hat es sich zum Ziel gesetzt, einen mehrsitzigen Fernsehsessel zu schaffen, dessen Chassis weit einfacher aufgebaut ist als die Chassis der bekannten mehrsitzigen Fernsehsesseln.

Erreicht wird dies bei einem mehrsitzigen Fernsehsessel der eingangs genannten Art dadurch, dass die den einzelnen Sitzen zugeordneten Einzelchassis mit Traversen verbundene seitliche Trägerplatten aufweisen und die mittleren Trägerplatten der Einzelchassis miteinander verschraubt sind sowie an den Trägerplatten eine die Einzelchassis verbindende Traverse verschraubt ist.

Zur Produktion eines erfindungsgemäßen Fernsehsessels werden vorerst nur Einzelchassis hergestellt. Je nach Wunsch des Kunden kann durch Zusammenschrauben einzelner Chassis das für mehrsitzige Fernsehsessel geeignete Chassis erzeugt werden.

Zweckmäßig weist die Traverse abstehende Anschraublappen auf, mit denen die Einzelchassis miteinander verbunden sind.

Nachstehend ist die Erfindung anhand eines in den Zeichnungen dargestellten Ausführungsbeispieles näher beschrieben, ohne auf dieses Beispiel beschränkt zu sein.

Dabei zeigen:
- Fig. 1: in schaubildlicher Ansicht einen zweisitzigen Fernsehsessel ohne Polsterung;
- Fig. 2: den Sessel nach Fig. 1, wobei bei einem Sitz die Rückenlehne geklappt und die Beinstütze ausgefahren ist;
- Fig. 3: zwei Einzelchassis mit der zugehörigen, jedoch noch nicht angeschraubten Traverse;
- Fig. 4: das durch Verbinden der beiden Einzelchassis hergestellte Chassis für den zweisitzigen Fernsehsessel.

Der in den Fig. 1 und Fig. 2 dargestellte zweisitzige Fernsehsessel weist zwei Sitzrahmen 1, zwei Rückenlehnenrahmen 2 und zwei Beinstützen 3 auf. Die Rückenlehnenrahmen 2 sind schwenkbar und die Beinstützen 3 sind ausfahrbar, wie in Fig. 2 dargestellt. Auch sind die Sitzrahmen 1 verschiebbar.

Gemäß den Fig. 3 und 4 besteht jedes Einzelchassis aus zwei seitlichen Trägerplatten 4, daran befestigten Rückenlehnenträgern 5 sowie Scherenbeschlägen 6 für die Beinstützen. Die beiden Trägerplatten 4 sind durch Traversen 4' verbunden.

Eine in Fig. 3 gezeigte Traverse 7 weist seitliche Anschraublappen 8 und einen mittleren Anschraublappen 9 auf.

In Fig. 4 ist das aus den beiden Einzelchassis nach Fig. 3 hergestellte Chassis für den zweisitzigen Fernsehsessel dargestellt. Dabei sind die beiden Chassis an den beiden mittleren Trägerplatten 4 miteinander verschraubt und zusätzlich durch die Traverse 7 miteinander verbunden. Die Verbindung erfolgt dabei mittels der Anschraublappen 8 seitlich und mittig mittels des Anschraublappens 9.

Im Rahmen der Erfindung sind zahlreiche Abänderungen möglich, insbesondere ist die Form der Einzelchassis vielfältig abwandelbar und es können auch Chassis für mehr als zwei Sitze auf die erfindungsgemäße Art hergestellt werden.

## Patentansprüche

1. Mehrsitziger Fernsehsessel, mit der Anzahl der Sitze entsprechenden unabhängig voneinander betätigbaren Sitzpolstern (1), Rückenlehnen (2) und Beinstützen (3), **dadurch gekennzeichnet, dass** die den einzelnen Sitzen zugeordneten Einzelchassis (4, 5, 6) mit Traversen (4') verbundene seitliche Trägerplatten (4) aufweisen und die mittleren Trägerplatten (4) der Einzelchassis (4, 5, 6) miteinander verschraubt sind sowie an den Trägerplatten (4) eine die Einzelchassis (4, 5 , 6) verbindende Traverse (7) verschraubt ist.

2. Mehrsitziger Fernsehsessel nach Anspruch 1, **dadurch gekennzeichnet, dass** die Traverse (7) abstehende Anschraublappen (8, 9) aufweist, mit denen die Einzelchassis (4, 5, 6) miteinander verbunden sind.

## Claims

1. A multiple seat television armchair, comprising seat cushions (1), backrests (2) and leg rests (3) corresponding to the number of seats, which can be actuated independently of one another, **characterised in that** the individual chassis (4, 5, 6) assigned to the individual seats have lateral carrier plates (4) which are connected to cross bars (4') and the central carrier plates (4) of the individual chassis (4, 5, 6) are screwed to one another and a cross bar (7) connecting the individual chassis (4, 5, 6) is screwed to the carrier plates (4).

2. The multiple seat television armchair according to claim 1, **characterised in that** the cross bar (7) has projecting screwing lugs (8, 9) with which the individual chassis (4, 5, 6) are connected to one another.

## Revendications

1. Fauteuil de télévision à plusieurs sièges avec des rembourrages d'assises (1), des dossiers (2) et des supports de jambes (3) correspondant aux nombre de sièges, actionnables indépendamment les uns des autres, **caractérisé en ce que** les châssis (4, 5, 6) individuels associés à chacun des sièges comportent des plaques supports (4) latérales, reliées à des traverses (4') et les plaques supports (4) centrales des châssis (4, 5, 6) individuels sont vissées ensemble et sur les plaques supports (4) est vissée une traverse (7) reliant les châssis (4, 5, 6) individuels.

2. Fauteuil de télévision à plusieurs sièges selon la revendication 1, **caractérisé en ce que** la traverse (7) comporte des languettes de vissages (8, 9) débordantes, à l'aide desquelles les châssis (4, 5, 6) individuels sont vissés ensemble.
